# FASCICULE DE BREVET EUROPEEN

(11) **EP 2 441 526 B1**
(45) Date de publication et mention de la délivrance du brevet: **02.05.2018**
(21) Numéro de dépôt: 11184098.9
(22) Date de dépôt: 06.10.2011
(51) Int. Cl.: B05B 15/55, B08B 9/032, B08B 9/027

(54) **Procédé et installation de nettoyage d'un circuit de pulvérisation, notamment de peinture, et de traitement des effluents chimiques générés**
Verfahren und Installation zur Reinigung eines Pulverisierungskreislaufs, insbesondere für Anstrichfarben, und zur Behandlung der erzeugten chemischen Abwässer
Method and facility for cleaning a spraying circuit, in particular of paint, and for treating the chemical effluent generated

(30) Priorité: 13.10.2010 FR 1058331
(43) Date de publication de la demande: 18.04.2012
(73) Titulaire: EXEL INDUSTRIES, 51200 Epernay (FR)
(72) Inventeur: Ballu, Patrick, 51100 REIMS (FR); Briet, Philippe, 80160 ORESMAUX (FR); Poirier, Philippe, 92140 Clamart (FR)
(74) Mandataire: Kaspar, Jean-Georges

(56) Documents cités:
- DE-A1- 19 524 211
- US-A- 5 701 922
- US-A- 5 836 321

## Description

L'invention est relative à un procédé de nettoyage d'un circuit de pulvérisation, notamment de peinture, et de traitement des effluents chimiques générés.

L'invention est également relative à une installation de nettoyage d'un circuit de pulvérisation, typiquement de peinture, et de traitement des effluents chimiques générés.

Le document US 5 699 817 décrit un appareillage de nettoyage de conduites par circulation turbulente.

Le document US 5 882 428 décrit un procédé de rinçage de système de circulation utilisant des poussoirs de nettoyage.

La société de droit français SPCB (Société des Produits Chimiques de Bretagne) fabrique et commercialise un système de traitement des eaux de rinçage de circuit de pulvérisation hydrosoluble sous l'appellation ASPIFLOC.

Dans ce système ASPIFLOC de traitement des eaux de rinçage de circuit de pulvérisation hydrosoluble, les effluents à traiter sont évacués vers une cuve de stockage pour traitement comportant une agitation par air comprimé pour homogénéiser la coagulation et la floculation des éléments liquides et constituer une phase solide de retenue. Après coagulation et floculation des effluents, le contenu du bac de stockage pour traitement est transféré dans un sac de filtrage retenant la phase solide et restituant une phase liquide décontaminée. Les effluents traités sortant du sac de rétention de la phase solide sont évacués vers un bac de stockage final d'effluents traités, constitué pratiquement en totalité de phase liquide aqueuse décontaminée.

Ce système ASPIFLOC de traitement des eaux de rinçage de circuit de pulvérisation hydrosoluble donne généralement satisfaction, mais nécessite cependant une consommation périodique d'eau du réseau pour effectuer le rinçage du circuit de pulvérisation hydrosoluble.

Un premier but de l'invention est de proposer un nouveau procédé de traitement des effluents chimiques, notamment de peinture, permettant d'économiser la
consommation d'eau du réseau en recyclant l'effluent traité pour nettoyer et rincer le circuit de peinture.

Le document US 5 836 321 correspond à un procédé selon le préambule de la revendication 1.

Un deuxième but de l'invention est de guider l'opérateur effectuant le nettoyage et le traitement d'un circuit de peinture, de manière semi-automatique, en guidant l'opérateur pour optimiser la consommation des écosolvants ou produits utilisés pour le rinçage et pour limiter les risques d'accident, de mauvaise opération et de contamination de l'environnement, de l'opérateur et du matériel.

L'invention a pour objet un procédé de nettoyage d'un circuit de pulvérisation, notamment de peinture, et de traitement des effluents chimiques générés comportant les étapes suivantes :
a) préparation et purge de la ligne d'aspiration de pompe à peinture ;
b) premier rinçage du circuit de peinture à l'aide d'un premier volume prédéterminé d'effluent traité ;
caractérisé en ce qu'il comporte en outre les étapes suivantes :
c) deuxième rinçage du circuit de peinture à l'aide d'un deuxième volume prédéterminé d'écosolvant ;
d) troisième rinçage du circuit de peinture à l'aide d'un troisième volume prédéterminé d'effluent traité ;
de manière à économiser la consommation d'eau du réseau en recyclant l'effluent traité pour nettoyer et rincer le circuit de peinture.

Selon d'autres caractéristiques alternatives de l'invention :
- L'étape de préparation et purge de la ligne d'aspiration de pompe à peinture comporte un branchement d'un pistolet ou moyen de pulvérisation à un boîtier de rinçage, une déconnexion d'un moyen d'aspiration ou canne d'aspiration, et une éjection des déchets par la pompe à peinture vers un conteneur à déchets.
- On peut utiliser plusieurs moyens ou cannes d'aspiration associés à des moyens ou vannes d'isolation pour mettre en oeuvre un procédé selon l'invention.
- L'étape de premier rinçage du circuit de peinture à l'aide d'un premier volume prédéterminé d'effluent traité comporte avantageusement un remplissage d'une cuve de nettoyage avec un premier volume prédéterminé d'effluent traité, un prérinçage du circuit de peinture à travers le moyen ou pistolet de pulvérisation vers un conteneur d'écosolvant, et un rinçage du circuit de peinture à travers le moyen ou pistolet de pulvérisation vers une station de traitement d'effluents.
- L'étape de deuxième rinçage du circuit de peinture à l'aide d'un deuxième volume prédéterminé d'écosolvant comporte avantageusement un remplissage d'une cuve de nettoyage avec un deuxième volume prédéterminé d'écosolvant, un rinçage du circuit de peinture à travers le moyen ou pistolet de pulvérisation vers un conteneur d'écosolvant.
- L'étape de troisième rinçage du circuit de peinture à l'aide d'un troisième volume prédéterminé d'effluent traité comporte avantageusement un remplissage d'une cuve de nettoyage avec un troisième volume prédéterminé d'effluent traité, un prérinçage du circuit de peinture à travers le moyen ou pistolet de pulvérisation vers un conteneur d'écosolvant et un rinçage du circuit de peinture à travers le moyen ou pistolet de pulvérisation vers une station de traitement d'effluent.
- Le procédé selon l'invention peut avantageusement comporter une étape additionnelle de montée en teinte du circuit de peinture par éjection vers un conteneur à déchets jusqu'à obtention de la teinte désirée.

L'invention a également pour objet une installation de nettoyage d'un circuit de pulvérisation notamment de peinture, et de traitement des effluents chimiques générés, comportant :
a) des moyens de préparation et de purge de la ligne d'aspiration de pompe à peinture ;
b) des moyens de premier rinçage du circuit de peinture à l'aide d'un premier volume prédéterminé d'effluent traité ;
c) des moyens de deuxième rinçage du circuit de peinture à l'aide d'un deuxième volume prédéterminé d'écosolvant ;
d) des moyens de troisième rinçage du circuit de peinture à l'aide d'un troisième volume prédéterminé d'effluent traité ;
de manière à économiser la consommation d'eau du réseau en recyclant l'effluent traité pour nettoyer et rincer le circuit de peinture.

Selon d'autres caractéristiques alternatives de l'invention :
- Les moyens de préparation et purge de la ligne d'aspiration de pompe à peinture comportent un boîtier de rinçage équipé de moyen de branchement d'un pistolet ou moyen de pulvérisation, un conteneur à déchets et une vanne d'isolation et d'éjection des déchets par la pompe à peinture vers le conteneur à déchets.
- On peut utiliser avantageusement plusieurs moyens ou cannes d'aspiration associés à des moyens ou vannes d'isolation pour une communication sélective vers la pompe à peinture.
- L'installation selon l'invention comporte avantageusement au moins une cuve de nettoyage apte à être remplie avec des volumes prédéterminés d'effluents traités ou d'écosolvants, pour rincer le circuit de peinture à travers le moyen ou pistolet de pulvérisation vers une destination appropriée.
- L'installation comporte avantageusement une station de traitement constituée d'une cuve de stockage pour traitement avec agitation, d'un sac de filtration de phase solide et d'un conteneur d'effluents traités.
- L'installation de traitement est avantageusement pilotée par une logique ou un automate programmable assurant un guidage pas à pas de l'opérateur pour éviter les risques de mauvaise opération et les accidents de matériel et de personnel pouvant en résulter.

L'invention sera mieux comprise grâce à la description qui va suivre donnée à titre d'exemple non limitatif en référence aux dessins annexés dans lesquels :
La figure 1 représente schématiquement un organigramme de procédé de nettoyage et de traitement des effluents chimiques, notamment de peinture, selon l'invention.
La figure 2 représente schématiquement un circuit d'installation de nettoyage et de traitement des effluents chimiques, notamment de peinture, selon l'invention.

En référence à la figure 1, un procédé de nettoyage et de traitement des effluents chimiques, notamment de peinture, est de préférence exécuté avec assistance d'un automate programmable donnant des autorisations pour passer à l'étape suivante lorsque les conditions de fonctionnement testées sont respectées.

À l'étape 100, la fin d'un procédé de peinture est constatée par choix de l'opérateur et validation de ce choix sur un terminal apte à commander un automate programmable.

À l'étape 101, on arrête et on commande la décompression de la pompe de peinture pour dépressuriser le circuit de peinture.

À l'étape 102, on connecte le pistolet ou moyen de pulvérisation de manière étanche à un boîtier de rinçage, on déconnecte la canne d'alimentation du réservoir de peinture sur lequel elle est fixée et on connecte cette canne sur une connexion appropriée d'une cuve de nettoyage.

À l'étape 103, on pressurise le circuit de peinture de préférence à l'aide de la pompe à peinture, pour effectuer une purge des tuyauteries vers un conteneur à déchets apte à être isolé par une vanne d'isolation.

À l'étape 104, on isole le conteneur à déchets et on indique à l'automate programmable une demande de rinçage.

À l'étape 105, un test est effectué pour vérifier le branchement étanche du circuit selon une configuration de rinçage et pour éviter les risques de contamination de l'extérieur du circuit de rinçage.

Si le test de l'étape 105 est négatif, on boucle à l'étape 102 pour vérifier l'intégralité du circuit de rinçage.

À l'étape 106, on effectue un test de niveau d'une cuve d'effluent traité, en effectuant, seulement si nécessaire, un appoint d'eau du réseau pour obtenir le niveau désiré.

À l'étape 107, on effectue par pompage, depuis la cuve d'effluent traité décrite à l'étape 106, un remplissage d'une cuve de nettoyage jusqu'à atteindre un niveau prédéterminé représentatif d'un premier volume prédéterminé V1 d'effluent traité.

À l'étape 108, une demande de prérinçage est lancée sur l'automate programmable, après avoir sélectionné la position d'une vanne à deux voies pour diriger les produits rincés vers un conteneur d'écosolvant.

À l'étape 109, on effectue un test des conditions d'intégrité du circuit de prérinçage comportant la cuve de nettoyage, la canne d'alimentation, la pompe de peinture, la tuyauterie de pulvérisation jusqu'au pistolet ou moyen de pulvérisation, le boîtier de rinçage et la tuyauterie passant par la vanne deux voies jusqu'au conteneur d'écosolvant.

À l'étape 110, on effectue un prérinçage en direction du conteneur d'écosolvant pendant une courte durée correspondant à la circulation d'une à deux fois le volume du circuit de peinture.

À l'étape 111, on effectue un test de fin de prérinçage au moyen d'un capteur approprié, ou après une durée prédéterminée mesurée par un compteur ou une horloge de l'automate programmable.

À l'étape 112, une demande de premier rinçage en effluent traité est signalée à l'opérateur, en même temps que la vanne à deux voies précitée est commutée vers une station de traitement d'effluents.

À l'étape 113, un test est effectué pour vérifier l'intégrité du circuit de rinçage de la cuve de nettoyage jusqu'à la station de traitement d'effluents. Si le test est négatif, on boucle à l'étape 112.

À l'étape 114, un premier rinçage utilisant le volume V1 d'effluent traité chargé dans la cuve de nettoyage à l'étape 107 est effectué en direction de la station de traitement, en passant par la canne d'alimentation, la pompe de peinture, le circuit de pulvérisation, le pistolet ou moyen de pulvérisation, le boîtier de rinçage, la vanne deux voies et le conduit correspondant.

À l'étape 115, un test de fin de rinçage à l'effluent traité est effectué. Si le test est négatif, on boucle à l'étape 114.

À l'étape 116, une demande de deuxième rinçage par écosolvant est signalée, en même temps qu'un test du niveau de la cuve de nettoyage est effectué pour s'assurer de l'utilisation du volume V1 d'effluent traité.

À l'étape 117, on remplit la cuve de nettoyage avec un volume V2 d'écosolvant, et on bascule la vanne à deux voies en direction du conteneur d'écosolvant pour établir un circuit de rinçage à l' écosolvant.

À l'étape 118, on effectue un test des conditions d'intégrité du circuit de rinçage en écosolvant. Si le test est négatif, on boucle à l'étape 117.

À l'étape 119, on effectue un deuxième rinçage en écosolvant en utilisant le volume V2 d'écosolvant chargé à l'étape 117.

Le volume V2 d'écosolvant extrait du conteneur d'écosolvant à l'étape 117 vient ainsi remplir à nouveau le conteneur d'écosolvant d'où il a été extrait, après rinçage du circuit de peinture à travers le pistolet ou moyen de pulvérisation connecté de manière étanche au boîtier de rinçage.

À l'étape 121, une demande de troisième rinçage est effectuée en utilisant un effluent traité. Un test de niveau de la cuve de nettoyage est effectué pour s'assurer du bon écoulement du volume V2 d'écosolvant utilisé aux étapes précédentes de deuxième rinçage en écosolvant.

À l'étape 122, on remplit la cuve de nettoyage avec un troisième volume V3 prédéterminé d'effluent traité et on oriente la vanne deux voies en direction du conteneur d'écosolvant.

À l'étape 123, on effectue un test des conditions du circuit de prérinçage en effluent traité. Si le test est négatif, on boucle à l'étape 122.

À l'étape 124, on effectue un prérinçage en effluent traité du circuit de peinture pendant une durée courte correspondant à l'écoulement d'une à deux fois le volume du circuit de peinture, en direction du conteneur d'écosolvant.

À l'étape 125, un test de fin de prérinçage est effectué par des capteurs appropriés, ou après une durée prédéterminée fixée à l'aide d'un compteur ou d'une base de temps interne de l'automate programmable.

À l'étape 126, une demande de troisième rinçage en effluent traité est signalée et une sélection de la vanne deux voies est effectuée pour l'orienter vers une station de traitement d'effluents.

À l'étape 127, un test des conditions d'intégrité du circuit de troisième rinçage en effluent traité est effectué pour vérifier le circuit partant de la cuve de nettoyage, de la canne d'aspiration, de la pompe de peinture, du circuit de pulvérisation comprenant le pistolet ou moyen de pulvérisation à travers le boîtier de rinçage en passant par la vanne deux voies jusqu'à un conteneur de stockage d'effluents à traiter de la station de traitement. Si le test est négatif, on boucle à l'étape 126.

À l'étape 128, on effectue un troisième rinçage du circuit de peinture en utilisant le troisième volume prédéterminé V3 d'effluent traité pour le faire circuler jusqu'à la station de traitement.

À l'étape 129, on effectue un test de fin de troisième rinçage à base d'effluent traité pour vérifier la consommation du volume V3 prédéterminé d'effluent traité placé la cuve à l'étape 122. Si le test est négatif, on boucle à l'étape 108.

Après la fin du troisième rinçage, un test opératoire du circuit de peinture nettoyé est effectué à l'étape 130 par l'automate programmable pour déterminer la suite des opérations. Si aucun ordre n'est donné par l'opérateur par acquittement d'un bouton poussoir, on passe à l'étape 131 de fin de procédé.

Si un ordre de remise en peinture est donné par l'opérateur après l'étape 130, on passe à l'étape 132 de demande de mise en teinte. Lors de la demande de mise en teinte, l'opérateur doit connecter la canne d'alimentation à un réservoir de peinture de la teinte désirée, et doit connecter le circuit de pulvérisation jusqu'au pistolet à un conteneur à déchets.

À l'étape 133, un test des conditions de connexion est effectué pour vérifier que la canne d'alimentation est bien en place sur son réservoir de peinture et que le pistolet de pulvérisation est bien en place sur le conteneur à déchets. Si le test est négatif, on boucle à l'étape 132.

Si le test est positif, on passe à l'étape 134 de mise en teinte correspondant à une durée de pulvérisation suffisante pour remplir le circuit de pulvérisation de peinture de la teinte désirée.

Après l'opération de mise en teinte de l'étape 134, on passe à un test de fin de mise en teinte à l'étape 135. Si le test est négatif, on boucle à l'étape 134. Si le test est positif, on termine le procédé à l'étape 131 de fin de procédé.

L'installation de peinture est alors prête à être utilisée pour de nouvelles opérations de pulvérisation de peinture hydrosoluble.

L'invention décrite en référence à une installation particulière de nettoyage et de traitement des effluents de peinture s'étend également aux cas de cannes d'alimentation multiples isolées ou non par des connexions sélectives ou par des vannes d'isolation permettant une alimentation sélective de la pompe à peinture, un rinçage ou toute autre opération de mise en oeuvre de l'invention.

En référence à la figure 2, une installation de nettoyage d'un circuit de pulvérisation, notamment de peinture, et de traitement des effluents chimiques générés selon l'invention comporte une cuve (1) de nettoyage munie de capteurs appropriés non représentés, pour mesurer les niveaux correspondant à des volumes prédéterminés V1 et V3 d'effluent traité, ou V2 d'écosolvant.

L'installation comporte également une vanne (2) à trois voies permettant une orientation sélective d'un circuit de rinçage vers un conteneur (3) d'écosolvant ou un conteneur (4a) d'effluent à traiter.

Le conteneur (4a) d'effluent à traiter fait partie d'une station de traitement (4) comportant également un sac de filtration (4b) et une cuve (4c) d'effluent traité.

La cuve (4c) d'effluent traité de la station de traitement (4) est reliée à une pompe (5) permettant d'alimenter la cuve de nettoyage (1).

Le conteneur (3) d'écosolvant est associé à une pompe (6) permettant d'alimenter la cuve (1) de nettoyage.

Un boîtier de rinçage (7) est prévu pour la connexion étanche d'un pistolet (10) de pulvérisation relié par une canalisation de pulvérisation (11) à une pompe (12) alimentée par une tuyauterie (13) reliée à une canne d'alimentation (14).

Un conteneur à déchets non recyclables (8) peut être alimenté, par une canalisation isolable par l'intermédiaire d'une vanne d'isolation (9), pour recueillir les déchets en début de nettoyage.

La cuve de nettoyage (1) comporte de préférence un doigt de gant (1a) permettant la connexion étanche de la canne (14) d'alimentation du circuit de peinture.

La station (4) de traitement d'effluents est avantageusement une station de traitement fabriquée et commercialisée sous l'appellation ASPIFLOC par la Société de Produits Chimiques de Bretagne (SPCB) et ne nécessite pas de description plus détaillée.

Un automate programmable non représenté comporte avantageusement des instructions de codes de programme représentatives des étapes du procédé représenté et décrit en référence à la figure 1.

Le procédé peut être totalement automatisé, peut être semi-automatique, ou peut constituer en une suite d'opérations manuelles autorisées après acquittement de défauts correspondant notamment à des tests négatifs.

L'invention décrite en référence à un mode de réalisation particulier ne lui est nullement limitée, mais couvre au contraire toute modification de forme et toute variante de réalisation dans le cadre et l'esprit de l'invention.

Ainsi, la station de traitement (4) peut être combinée avec une ou plusieurs installations de peinture associées chacune à sa propre cuve de nettoyage, moyennant l'utilisation de vannes d'aiguillage, de répartition et de sélection appropriées, selon une pratique connue de l'homme du métier.

En particulier, l'invention s'étend également au cas de circuits de peinture pour carrosseries de taille importante, par exemple de poids-lourds ou de matériels roulants sur voie ferrée, comportant une installation de peinture à droite du matériel circulant et une installation de peinture à gauche du matériel circulant.

## Revendications

1. Procédé de nettoyage d'un circuit de pulvérisation, notamment de peinture, et de traitement des effluents chimiques générés, comportant les étapes suivantes :
a) préparation (102-103) et purge (104-106) de la ligne d'aspiration de pompe à peinture ;
b) premier rinçage (112-115) du circuit de peinture à l'aide d'un premier volume prédéterminé d'effluent traité ;
**caractérisé en ce qu'**il comporte en outre les étapes suivantes :
c) deuxième rinçage (116-120) du circuit de peinture à l'aide d'un deuxième volume prédéterminé d'écosolvant ;
d) troisième rinçage (121-129) du circuit de peinture à l'aide d'un troisième volume prédéterminé d'effluent traité ;
le procédé comprenant le traitement d'effluent et le recyclage de l'effluent traité lors des étapes b) et d) pour nettoyer et rincer le circuit de peinture, permettant ainsi d'économiser la consommation d'eau du réseau par rapport à un procédé de rinçage nécessitant une consommation périodique d'eau du réseau.

2. Procédé selon la revendication 1, **caractérisé par le fait que** l'étape de préparation (102-103) et purge (104-106) de la ligne d'aspiration de pompe à peinture comporte un branchement (102) d'un pistolet ou moyen de pulvérisation à un boîtier de rinçage, une déconnexion (102) d'un moyen d'aspiration ou canne d'aspiration, et une éjection (103) des déchets par la pompe à peinture vers un conteneur à déchets.

3. Procédé selon la revendication 1 ou la revendication 2, **caractérisé par le fait que** plusieurs moyens ou cannes d'aspiration associés à des moyens ou vannes d'isolation sont utilisés pour une communication sélective vers la pompe à peinture.

4. Procédé selon l'une quelconque des revendications 1 à 3, **caractérisé par le fait que** l'étape de premier rinçage (107-115) du circuit de peinture à l'aide d'un premier volume prédéterminé d'effluent traité comporte un remplissage (107) d'une cuve de nettoyage avec un premier volume prédéterminé d'effluent traité, un prérinçage (110) du circuit de peinture à travers le moyen ou pistolet de pulvérisation vers un conteneur d'écosolvant, et un rinçage (114) du circuit de peinture à travers le moyen ou pistolet de pulvérisation vers une station de traitement d'effluents.

5. Procédé selon l'une quelconque des revendications 1 à 4, **caractérisé par le fait que** l'étape de deuxième rinçage (116-120) du circuit de peinture à l'aide d'un deuxième volume prédéterminé d'écosolvant comporte un remplissage (117) d'une cuve de nettoyage avec un deuxième volume prédéterminé d'écosolvant, un rinçage (119) du circuit de peinture à travers le moyen ou pistolet de pulvérisation vers un conteneur d'écosolvant.

6. Procédé selon l'une quelconque des revendications 1 à 5, **caractérisé par le fait que** l'étape de troisième rinçage (121-129) du circuit de peinture à l'aide d'un troisième volume prédéterminé d'effluent traité comporte un remplissage (122) d'une cuve de nettoyage avec un troisième volume prédéterminé d'effluent traité, un prérinçage (124) du circuit de peinture à travers le moyen ou pistolet de pulvérisation vers un conteneur d'écosolvant et un rinçage (128) du circuit de peinture à travers le moyen ou pistolet de pulvérisation vers une station de traitement d'effluent.

7. Procédé selon l'une quelconque des revendications 1 à 6, **caractérisé par le fait que** le procédé comporte une étape additionnelle (132) de montée en teinte du circuit de peinture par éjection vers un conteneur à déchets jusqu'à obtention de la teinte désirée.

8. Installation de nettoyage et de traitement des effluents chimiques, notamment de peinture, pour la mise en oeuvre d'un procédé selon la revendication 1 et comportant :
a) des moyens de préparation (102-103) et purge (104-106) de la ligne d'aspiration de pompe à peinture ;
b) des moyens de premier rinçage (107-115) du circuit de peinture à l'aide d'un premier volume prédéterminé d'effluent traité ;
c) des moyens de deuxième rinçage (116-120) du circuit de peinture à l'aide d'un deuxième volume prédéterminé d'écosolvant ;
d) des moyens de troisième rinçage (121-129) du circuit de peinture à l'aide d'un troisième volume prédéterminé d'effluent traité ;
de manière à économiser la consommation d'eau du réseau en recyclant l'effluent traité pour nettoyer et rincer le circuit de peinture.

9. Installation selon la revendication 8, **caractérisée par le fait que** les moyens de préparation (102-103) et purge (104-106) de la ligne d'aspiration de pompe à peinture comportent un boîtier de rinçage (7) équipé de moyen de branchement d'un pistolet (10) ou moyen de pulvérisation, un conteneur à déchets (8) et une vanne (9) d'isolation et d'éjection des déchets par la pompe à peinture vers le conteneur à déchets (8).

10. Installation selon la revendication 9, **caractérisée par le fait que** plusieurs moyens ou cannes d'aspiration associés à des moyens ou vannes (9) d'isolation sont utilisés pour une communication sélective vers la pompe à peinture.

11. Installation selon l'une quelconque des revendications 8 à 10, **caractérisée par le fait que** l'installation comporte au moins une cuve (1) de nettoyage apte à être remplie avec des volumes prédéterminés d'effluent traité ou d'écosolvant, pour rincer le circuit de peinture à travers le moyen ou pistolet (10) de pulvérisation vers une destination appropriée.

12. Installation selon l'une quelconque des revendications 8 à 11, **caractérisée par le fait que** l'installation comporte une station (4) de traitement constituée d'une cuve de stockage pour traitement avec agitation, d'un sac de filtration de phase solide et d'un conteneur d'effluents traités.

13. Installation selon l'une quelconque des revendications 8 à 12, **caractérisée par le fait que** l'installation comporte une logique ou un automate programmable pour la mise en oeuvre d'un procédé selon la revendication 1 et assurant un guidage de l'opérateur, pour éviter les risques de mauvaise opération et les accidents de matériel et de personnel.

## Patentansprüche

1. Verfahren zur Reinigung eines Pulverisierungskreises, insbesondere für Anstrichfarben, und zur Behandlung der entstandenen chemischen Abwässer, aufweisend die folgenden Schritte:
a) Vorbereiten (102-102) und Entleeren (104-106) der Ansaugleitung der Anstrichfarbenpumpe,
b) erstes Spülen (112-115) des Anstrichfarbenkreises mit Hilfe eines vorbestimmten ersten Volumens behandelten Abwassers,
**dadurch gekennzeichnet, dass** es ferner die folgenden Schritte umfasst:
c) zweites Spülen (116-120) des Anstrichfarbenkreises mit Hilfe eines vorbestimmten zweiten Volumens eines Eco-Solvents,
d) drittes Spülen (121-129) des Anstrichfarbenkreises mit Hilfe eines vorbestimmten dritten Volumens behandelten Abwassers,
wobei das Verfahren die Behandlung von Abwasser und die Wiederverwendung von behandeltem Abwasser bei den Schritten b) und d) zum Reinigen und Spülen des Anstrichfarbenkreises umfasst, wodurch ermöglicht wird, den Verbrauch von Wasser aus dem Netz im Vergleich mit einem Spülverfahren, das einen periodischen Verbrauch von Wasser aus dem Netz benötigt, zu verringern.

2. Verfahren nach Anspruch 1, **dadurch gekennzeichnet, dass** der Schritt des Vorbereitens (102-103) und Entleerens (104-106) der Ansaugleitung der Anstrichfarbenpumpe ein Anschließen einer Pistole oder eines Pulverisierungsmittels an einen Spülkasten, ein Lösen (102) eines Ansaugmittels oder Ansaugrohrs und ein Auswerfen (103) der Abfälle durch die Anstrichfarbenpumpe in einen Abfallbehälter aufweist.

3. Verfahren nach Anspruch 1 oder Anspruch 2, **dadurch gekennzeichnet, dass** mehrere Ansaugmittel oder -röhre, die Isolationsmitteln oder -ventilen zugeordnet sind, für eine selektive Kommunikation mit der Anstrichfarbenpumpe verwendet werden.

4. Verfahren nach einem der Ansprüche 1 bis 3, **dadurch gekennzeichnet, dass** der Schritt des erstes Spülens (107-115) des Anstrichfarbenkreises mit Hilfe eines vorbestimmten ersten Volumens behandelten Abwassers ein Befüllen (107) eines Reinigungstanks mit einem vorbestimmten ersten Volumen behandelten Abwassers, ein Vorspülen (110) des Anstrichfarbenkreises durch das Pulverisierungsmittel oder Pistole zu einem Eco-Solvent-Behälter und ein Spülen (114) des Anstrichfarbenkreises durch das Pulverisierungsmittel oder Pistole zu einer Abwasserbehandlungsstation aufweist.

5. Verfahren nach einem der Ansprüche 1 bis 4, **dadurch gekennzeichnet, dass** der Schritt des zweiten Spülens (116-120) des Anstrichfarbenkreises mit Hilfe eines zweiten vorbestimmten Volumens eines Eco-Solvents ein Befüllen (117) eines Reinigungstanks mit einem zweiten vorbestimmten Volumen eines Eco-Solvents, ein Spülen (119) des Anstrichfarbenkreises durch das Pulverisierungsmittel oder Pistole zu einem Eco-Solvent-Behälter aufweist.

6. Verfahren nach einem der Ansprüche 1 bis 5, **dadurch gekennzeichnet, dass** der Schritt des dritten Spülens (121-129) des Anstrichfarbenkreises mit Hilfe eines dritten vorbestimmten Volumens behandelten Abwassers ein Befüllen (122) eines Reinigungstanks mit einem dritten vorbestimmten Volumen behandelten Abwassers, ein Vorspülen (124) des Anstrichfarbenkreises durch das Pulverisierungsmittel oder Pistole zu einem Eco-Solvent-Behälter und ein Spülen (128) des Anstrichfarbenkreises durch das Pulverisierungsmittel oder die Pistole zu einer Abwasserbehandlungsstation aufweist.

7. Verfahren nach einem der Ansprüche 1 bis 6, **dadurch gekennzeichnet, dass** das Verfahren einen zusätzlichen Schritt (132) der Farbbeaufschlagung des Anstrichfarbenkreises durch Auswurf in einen Abfallbehälter bis zum Erhalt der gewünschten Farbe aufweist.

8. Anlage zur Reinigung und zur Behandlung chemischer Abwässer, insbesondere von Anstrichfarben, für die Umsetzung eines Verfahrens nach Anspruch 1 und aufweisend:
a) Mittel zum Vorbereiten (102-103) und Entleeren (104-106) der Ansaugleitung der Anstrichfarbenpumpe,
b) Mittel zum ersten Spülen (107-115) des Anstrichfarbenkreises mit Hilfe eines vorbestimmten ersten Volumens behandelten Abwassers,
c) Mittel zum zweiten Spülen (116-120) des Anstrichfarbenkreises mit Hilfe eines vorbestimmten zweiten Volumens eines Eco-Solvents,
d) Mittel zum dritten Spülen (121-129) des Anstrichfarbenkreises mit Hilfe eines vorbestimmten dritten Volumens behandelten Abwassers,
derart, um den Verbrauch von Wasser aus dem Netz durch Wiederverwendung des behandelten Abwassers zum Reinigen und Spülen des Anstrichfarbenkreises zu verringern.

9. Anlage nach Anspruch 8, **dadurch gekennzeichnet, dass** die Mittel zum Vorbereiten (102-103) und Entleeren (104-106) der Ansaugleitung der Anstrichfarbenpumpe einen Spülkasten (7), der mit einem Anschlussmittel einer Pistole (10) oder eines Pulverisierungsmittels ausgestattet ist, einen Abfallbehälter (8) und ein Isolations- und Auswurfventil (9) der Abfälle durch die Anstrichfarbenpumpe in den Abfallbehälter (8) aufweisen.

10. Anlage nach Anspruch 9, **dadurch gekennzeichnet, dass** mehrere Ansaugmittel oder -röhre, die Isolationsmitteln oder -ventilen (9) zugeordnet sind, für eine selektive Kommunikation mit der Anstrichfarbenpumpe verwendet werden.

11. Anlage nach einem der Ansprüche 8 bis 10, **dadurch gekennzeichnet, dass** die Anlage mindestens einen Reinigungstank (1) aufweist, der imstande ist, mit vorbestimmten Volumina behandelten Abwassers oder eines Eco-Solvents befüllt zu sein, um den Anstrichfarbenkreises durch das Pulverisierungsmittel oder die Pistole (10) zu einem geeigneten Ziel zu spülen.

12. Anlage nach einem der Ansprüche 8 bis 11, **dadurch gekennzeichnet, dass** die Anlage eine Behandlungsstation (4) aufweist, gebildet von einem Lagertank zur Behandlung mit Rühren, einem Filtrationsbeutel der festen Phase und einem Behälter behandelter Abwässer.

13. Anlage nach einem der Ansprüche 8 bis 12, **dadurch gekennzeichnet, dass** die Anlage eine Logik oder einen programmierbaren Automaten für die Umsetzung eines Verfahrens nach Anspruch 1 aufweist, das eine Bedienersteuerung sichert, um Risiken einer falschen Maßnahme und Material- und Personalunfälle zu vermeiden.

## Claims

1. A method for cleaning a spraying circuit, in particular of paint, and for treating the chemical effluents generated, comprising the following steps:
a) preparation (102-103) and purging (104-106) of the paint pump suction line;
b) first rinsing (112-115) of the paint circuit using a predetermined first volume of treated effluent;
**characterized in that** it further comprises the following steps:
c) second rinsing (116-120) of the paint circuit using a predetermined second volume of ecosolvant;
d) third rinsing (121-129) of the paint circuit using a predetermined third volume of treated effluent;
the method comprising effluent treatment and recycling treated effluent during steps b) and d) for cleaning and rinsing the paint circuit so as to save on the consumption of water from the network relative to a rinsing method requiring a periodical consumption of network water.

2. The method as claimed in claim 1, wherein the step for preparation (102-103) and purging (104-106) of the paint pump suction line comprises a connection (102) of a spraying gun or means to a rinsing module, a disconnection (102) of a suction means or suction can, and an ejection (103) of the waste by the paint pump to a waste container.

3. The method as claimed in claim 1 or claim 2, wherein several suction means or cans associated with isolating means or valves are used for a selective communication to the paint pump.

4. The method as claimed in any one of claims 1 to 3, wherein the step of first rinsing (107-115) of the paint circuit using a first predetermined volume of treated effluent advantageously comprises a filling (107) of a cleaning tank with a first predetermined volume of treated effluent, a prerinsing (110) of the paint circuit through the spraying gun or means to a container of ecosolvent, and a rinsing (114) of the paint circuit through the spraying gun or means to an effluent treatment station.

5. The method as claimed in any one of claims 1 to 4, wherein the step of second rinsing (116-120) of the paint circuit using a second predetermined volume of ecosolvent advantageously comprises a filling (117) of a cleaning tank with a second predetermined volume of ecosolvent, a rinsing (119) of the paint circuit through the spraying gun or means to a container of ecosolvent.

6. The method as claimed in any one of claims 1 to 5, wherein the step of third rinsing (121-129) of the paint circuit using a third predetermined volume of treated effluent advantageously comprises a filling (122) of a cleaning tank with a third predetermined volume of treated effluent, a prerinsing (124) of the paint circuit through the spraying gun or means to a container of ecosolvent, and a rinsing (128) of the paint circuit through the spraying gun or means to an effluent treatment station.

7. The method as claimed in any one of claims 1 to 6, wherein the method comprises an additional step (132) of adjusting the tint of the paint circuit by ejection to a waste container until the desired tint is obtained.

8. An installation for cleaning and treating chemical effluents, in particular of paint, for implementing a method according to Claim 1 and comprising:
a) means for preparing (102-103) and purging (104-106) the paint pump suction line;
b) means for first rinsing (107-115) of the paint circuit using a predetermined first volume of treated effluent;
c) means for second rinsing (116-120) of the paint circuit using a predetermined second volume of ecosolvant;
d) means for third rinsing (121-129) of the paint circuit using a predetermined third volume of treated effluent;
so as to save on the consumption of water from the network by recycling the treated effluent to clean and rinse the paint circuit.

9. The installation as claimed in claim 8, wherein the means for preparing (102-103) and purging (104-106) the paint pump suction line comprise a rinsing module (7) equipped with means for connecting a spraying gun (10) or means, a waste container (8) and a valve (9) for isolating and ejecting waste via the paint pump to the waste container (8).

10. The installation as claimed in claim 9, wherein several suction means or cans (9) associated with isolation means or valves are used for a selective communication to the paint pump.

11. The installation as claimed in any one of claims 8 to 10, wherein the installation comprises at least one cleaning tank (1) suitable for filling with predetermined volumes of treated effluent or of ecosolvent, for rinsing the paint circuit through the spraying gun (10) or means to an appropriate destination.

12. The installation as claimed in any one of claims 8 to 11, wherein the installation comprises a treatment station (4) consisting of a storage tank for treatment with stirring, a solid phase filtration bag and a treated effluent container.

13. The installation as claimed in any one of claims 8 to 12, wherein the installation comprises a programmable logic or logic controller for implementing a method according to Claim 1 and providing guidance for the operator, to avoid the risks of incorrect operation and accidents to equipment and personnel.
